# EUROPÄISCHE PATENTSCHRIFT

(11) **EP 1 135 830 B1**
(45) Veröffentlichungstag und Bekanntmachung des Hinweises auf die Patenterteilung: **01.10.2003**
(21) Anmeldenummer: 99963392.8
(22) Anmeldetag: 04.12.1999
(51) Int. Cl.: H01Q 1/12

(54) **ANTENNE FÜR AUTOMOBILE**
ANTENNA FOR AUTOMOBILES
ANTENNE POUR AUTOMOBILE

(30) Priorität: 04.12.1998 DE 19856056
(43) Veröffentlichungstag der Anmeldung: 26.09.2001
(73) Patentinhaber: Wilhelm Sihn jr. KG., 75223 Niefern-Öschelbronn (DE)
(72) Erfinder: SCHNÜRER, Marco, D-75179 Pforzheim (DE)
(74) Vertreter: Twelmeier, Ulrich, Dipl.Phys.
(86) Internationale Anmeldenummer: EP9909506
(87) Internationale Veröffentlichungsnummer: WO00035046

(56) Entgegenhaltungen:
- EP-A- 0 862 239
- WO-A-98/11624
- DE-A- 4 239 960
- FR-A- 2 552 936
- FR-A- 2 575 979
- FR-A- 2 657 466
- FR-A- 2 707 801

## Beschreibung

Die Erfindung geht aus von einer Antenne für Automobile mit den im Oberbegriff des Anspruchs 1 angegebenen Merkmalen. Eine solche Antenne ist im Handel. Sie hat einen Fußteil mit einem schräg nach oben gerichteten stabförmigen Strahler für den Rundfunkempfang. An der Unterseite des Fußteils sind Mittel zum Befestigen des Fußteils auf dem Dach der Karosserie eines Automobils vorgesehen. Zu diesem Zweck hat das Karosserieblech eine Bohrung, in welche ein an der Unterseite des Fußteils vorgesehener kurzer Fortsatz eingeführt wird. Zum Befestigen des Fußteils auf dem Karosserieblech greift von unten her eine Spanneinrichtung am Fortsatz an, welche mit der Unterseite des Fußteils zusammenwirkend das Karosserieblech zwischen der Unterseite des Fußteils und der Spanneinrichtung festklemmt. Das Fußteil hat ein Gehäuse mit einer Grundplatte. Das Gehäuse hat einen unteren Rand, welcher nach unten über die Grundplatte vorsteht und eine Kontur hat, welche der Kontur des Karosserieblechs angepaßt ist. Damit kein Wasser in den Bereich zwischen Fußteil und Karosserieblech eindringt, ist längs des unteren Randes des Gehäuses eine elastomere Dichtung vorgesehen, welche in entspanntem Zustand nach unten hin über den unteren Rand des Gehäuses vorsteht. Durch das Festklemmen des Fußteils auf dem Karosserieblech wird die Dichtung zusammengedrückt.

Probleme ergeben sich bei der bekannten Antenne, wenn der Fortsatz exzentrisch in Bezug auf den unteren Rand des Gehäuses angeordnet ist, so daß der untere Rand des Gehäuses in Bezug auf diese Längsachse einen nächstliegenden Scheitel und einen ihm gegenüberliegenden entfernt liegenden Scheitel hat. Zu einer solchen exzentrischen Lage des Fortsatzes kann es insbesondere dann kommen, wenn im Fußteil Baugruppen oder Bauelemente wie Frequenzweichen, Verstärker oder eine Antenne für Ortungszwecke (GPS-Antenne), beispielsweise eine Patch-Antenne, vorgesehen sind und/oder ein stabförmiger Strahler exzentrisch oder sehr stark geneigt auf dem Fußteil angebracht ist. Bei exzentrischer Befestigung des Fußteils auf dem Karosserieblech kann es dazu kommen, daß die Dichtung im Bereich des nächstliegenden Scheitels stärker gestaucht wird als im Bereich des fernliegenden Scheitels des Gehäuserandes mit der Folge, daß die Dichtwirkung längs des Randes ungleichmäßig ist und daß zwischen dem Karosserieblech und dem unteren Rand des Gehäuses ein ungleichmäßig breiter Spalt entsteht, welcher das gute Aussehen beeinträchtigt. Dieses Problem verschärft sich und mit zunehmender Exzentrizität und mit zunehmender Krümmung des Karosserieblechs im Montagebereich der Antenne.

Der vorliegenden Erfindung liegt die **Aufgabe** zugrunde, einen Weg aufzuzeigen, wie bei einer solchen Antenne mit exzentrisch liegendem Befestigungspunkt auf möglichst einfache und preiswerte Weise gewährleistet werden kann, daß die innenliegende Dichtung im montierten Zustand gleichmäßig zusammengedrückt ist und zwischen dem unteren Rand des Gehäuses des Fußteils und dem Karosserieblech kein Spalt oder allenfalls ein gleichmäßig breiter Spalt zu sehen ist.

Diese Aufgabe wird gelöst durch eine Antenne mit den im Anspruch 1 angegebenen Merkmalen. Vorteilhafte Weiterbildungen der Erfindung sind Gegenstand der Unteransprüche.

Die Erfindung hat wesentliche Vorteile:
◆ Der Puffer erhöht die beim Festklemmen des Fußteils auf dem Karosserieblech erzeugte elastomere Gegenkraft im Bereich zwischen dem Fortsatz und dem nächstliegenden Scheitel des unteren Randes des Gehäuses in solchem Ausmaß, daß keine Kippmomente mehr um eine auf der Oberseite der Karosserie liegende Achse auftreten, welche rechtwinklig zu der die beiden Scheitel verbindenden Achse durch die Längsachse des Fortsatzes geht, so daß ein ungleichmäßiger Spalt zwischen dem Karosserieblech und dem unteren Rand des Gehäuses vermieden wird.
◆ Der Puffer ist ein sehr einfaches, aber wirksames Mittel, um dieses zu erreichen.
◆ Für den Puffer muß kein besonderer Platz geschaffen werden, da in dem von der Dichtung umschlossenen Raum ohnehin genügend Platz vorhanden ist.
◆ Der Puffer kann, muß aber nicht aus demselben Werkstoff wie die Dichtung bestehen. Vorzugsweise besteht der Puffer aus einem härteren elastomeren Werkstoff, insbesondere aus einem Schaumstoff, welcher am einfachsten in Gestalt einer kreisförmigen Scheibe an die Unterseite der Grundplatte des Gehäuses geklebt wird. Durch Auswahl eines härteren Elastomers läßt sich ein solcher Puffer auch bei großer Exzentrizität im Bereich zwischen dem Fortsatz und dem nächstliegenden Scheitel unterbringen.

Ein solcher Puffer eignet sich besonders für eine Antenne, bei welcher die Dichtung an der Unterseite des Fußteils der Antenne einen über ihre Länge gleichbleibenden Querschnitt hat.

Eine zweite Lösung der gestellten Aufgabe ist Gegenstand des Anspruchs 5. In diesem Fall wird anstelle eines gesonderten Puffers eine Dichtung vorgesehen, bei welcher der Querschnitt über ihre Länge nicht gleich ist, sondern bei welcher der Querschnitt der Dichtung im Bereich zwischen dem Fortsatz und dem nächstliegenden Scheitel des unteren Randes des Gehäuses um soviel größer ist als zwischen dem Fortsatz und dem fernliegenden Scheitel, daß bereits dadurch die Gegenkraft, welche durch das Stauchen der Dichtung in ihrem Abschnitt zwischen der Längsachse des Fortsatzes und dem nächstliegenden Scheitel erzeugt wird, jener Gegenkraft das Gleichgewicht hält, welche durch das Stauchen der Dichtung in ihrem Abschnitt zwischen der Längsachse des Fortsatzes und dem fernliegenden Scheitel erzeugt wird, so daß ein ungleichmäßiger Spalt zwischen dem Karosserieblech und dem unteren Rand des Gehäuses vermieden wird. Bei rechteckigem Querschnitt der Dichtung läuft das darauf hinaus, daß die Auflagefläche der Dichtung im Bereich zwischen der Längsachse des Fortsatzes und dem nächstliegenden Scheitel ungefähr gleich groß ist wie die Auflagefläche der Dichtung im Bereich zwischen der Längsachse des Fortsatzes und dem femliegenden Scheitel. Besonders bevorzugt ist jedoch die Lösung nach Anspruch 1, weil sie sich besser für größere Exzentrizitäten eignet und einfacher zu verwirklichen ist.

Ausführungsbeispiele der Erfindung sind in den beigefügten Zeichnungen dargestellt. In den verschiedenen Beispielen sind gleiche oder einander entsprechende Teile mit übereinstimmenden Bezugszahlen bezeichnet.
- Figur 1: zeigt eine Seitenansicht einer erfindungsgemäßen Antenne auf einem Automobildach, wobei das Dach geschnitten dargestellt ist.
- Figur 2: zeigt eine Ansicht auf die Unterseite des Fußteils dieser Antenne,
- Figur 3: zeigt für ein abgewandeltes Fußteil eine Ansicht gemäß Figur 2, und
- Figur 4: zeigt eine isometrische Darstellung eines praktisch ausgeführten Antennenfußes in einer Schrägansicht von unten

Die in den Figuren 1 und 2 dargestellte Antenne hat einen Fußteil 1, welcher eine Grundplatte 2 aus Metall und eine Haube 3 aus Kunststoff aufweist, in welche die Grundplatte 2 so eingefügt ist, daß der untere Rand 6 der Haube 3 umlaufend ein wenig über die Grundplatte 2 nach unten vorsteht. Die Kontur des Randes 6 ist der Kontur des Karosserieblechs 4 angepaßt, auf welchem die Antenne befestigt werden soll. Die Haube 3 hat einen Fortsatz 22 mit einer Gewindebuchse, in welche ein Antennenstab 24 geschraubt ist, welcher an seinem unteren Ende einen zu der Gewindebuchse passenden Gewindebolzen aufweist. Der Antennenstab 24 verläuft mit starker Neigung gegen die Grundplatte 2 des Fußteils 1

Innerhalb der vom unteren Rand 6 der Haube 3 gegebenen Umrandung ist an der Unterseite der Grundplatte 2 eine erste elastomere Dichtung 5 vorgesehen, welche sich an der Unterseite der Grundplatte abstützt, am Rand der Haube 3 anliegt, in entspanntem Zustand über den Rand der Haube 3 vorsteht und eine Kontur hat, welche der Kontur des Karosserieblechs 4 angepaßt ist, auf welchem die Dichtung 5 zu liegen kommt.

Der untere Rand 6 der Haube 3 und ebenso die Dichtung 5 sind im Grundriß oval (siehe Figur 2). Zur Befestigung des Fußteils 1 auf dem Karosserieblech 4 hat die metallische Grundplatte 2 einen Fortsatz 7 in Gestalt einer Hülse, welche sich von der ebenen Grundplatte 2 bis über den unteren Rand 6 der haube hinaus senkrecht nach unten erstreckt. Dieser Fortsatz 7 wird durch eine Bohrung 8 im Karosserieblech 4 gesteckt und mittels einer Spanneinrichtung 9 befestigt. Die Spanneinrichtung 9 besteht aus einer äußeren Hülse 10, welche über den hülsenförmigen Fortsatz 7 geschoben wird und an ihrem oberen Ende einen Massekontaktring 11 trägt, welcher spitz zulaufende, gegen die Unterseite des Karosserieblechs 4 gerichtete Vorsprünge 12 hat. Die äußere Hülse 10 wird mittels einer Schraube 13, welche in ein Innengewinde des Fortsatzes 7 gedreht wird, oder durch eine Mutter, welche auf ein Außengewinde des Fortsatzes 7 gedreht wird, gegen die Unterseite des Karosserieblechs 4 gepreßt, wobei die Vorsprünge 12 mit hohem Druck auf die Unterseite des Karosserieblechs 4 einwirken und dort einen zuverlässigen elektrischen Massekontakt herstellen.

Durch das Anziehen der Schraube 13 oder durch das Anziehen der alternativ vorgesehenen Mutter wird die Dichtung 5 zusammengedrückt. Wegen der stark exzentrischen Lage des Fortsatzes 7 ist die durch das Stauchen der Dichtung 5 hervorgerufene Gegenkraft 25 im Bereich zwischen der Längsachse 14 des Fortsatzes 7 und dem nächstliegenden Scheitel 15 des unteren Randes 6 der Haube insgesamt gesehen wesentlich geringer als die im Bereich zwischen der Längsachse 14 und dem fernliegenden Scheitel 16 des unteren Randes 6 auftretende Gegenkraft 26 (siehe Figur 1). Dadurch wird ein Kippmoment 17 um eine Kippachse 18 erzeugt, welche senkrecht zu der die beiden Scheitel 15, 16 verbindenden Achse auf der Oberseite des Karosserieblechs 4 durch die Längsachse 14 des Fortsatzes 7 geht. Einem Kippen wird aber erfindungsgemäß durch einen Puffer 19 entgegengewirkt, welcher im Bereich zwischen dem Fortsatz 7 und dem nächstliegenden Scheitel 15 liegt und aus einem elastomeren Werkstoff besteht, welcher härter ist als der elastomere Werkstoff der Dichtung 5. Der Puffer 19 entwickelt eine weitere Gegenkraft 27, welche zusammen mit der Gegenkraft 25 die Gegenkraft 26 kompensiert und so gewährleistet, daß der Spalt zwischen dem unteren Rand 6 der Haube und dem Karosserieblech 4 gleichmäßig dünn ist oder sogar praktisch vollständig verschwindet.

Anstatt einen Puffer 19 vorzusehen, kann die Dichtung 5 im Bereich zwischen dem Fortsatz 7 und dem nächstliegenden Scheitel 15 stark verbreitert werden, wie in Figur 3 dargestellt. Im übrigen stimmt das Beispiel gemäß Figur 3 mit dem Beispiel gemäß den Figuren 1 und 2 überein.

In beiden Beispielen ist zwischen dem Fortsatz 7 und dem fernliegenden Scheitel 16 noch ein Dom 20 vorgesehen, welcher von der Grundplatte 2 ausgeht und nach unten über den unteren Rand 6 hinaus ragt. Er dient dazu, in eine zu ihm passende zweite Bohrung des Karosserieblechs 4 einzugreifen und sicherzustellen, daß die Antenne auf dem Karosserieblech 4 unverdrehbar festgelegt wird. Der Dorn 20 und der Fortsatz 7 sind gemeinsam von einer zweiten elastomeren Dichtung 21 umgeben, welche vorzugsweise aus demselben Werkstoff besteht wie die erste Dichtung 5.

Figur 4 zeigt ein praktisch ausgeführtes Beispiel eines Fußteils 1 einer Antenne der in den Figuren 1 und 2 dargestellten Art in einer plastischen Schrägansicht. Ergänzend zu den Figuren 1 und 2 ist in Figur 4 der schräg nach oben verlaufende Fortsatz 22 gut zu erkennen, welcher eine Gewindebuchse 23 hat, in welche der in Figur 4 nicht dargestellte Antennenstab 24 geschraubt werden kann. Um den Fußteil 1 der Antenne auf dem in Figur 4 weggelassenen Karosserieblech zu befestigen, wird auf den Fortsatz 7 eine äußere Hülse 10 (Figur 1) geschoben und mit einer fest anzuziehenden Schraube gegen die Unterseite des Karosserieblechs verspannt, wie anhand der Figur 1 beschrieben.

## Patentansprüche

1. Antenne für Automobile, welche folgende Merkmale hat:
einen Fußteil (1);
wenigstens einen auf dem Fußteil (1) oder in dem Fußteil (1) angebrachten Strahler (9);
der Fußteil (1) hat ein Gehäuse (2,3) mit einer Grundplatte (2);
das Gehäuse (2,3) hat einen unteren Rand (6), welcher nach unten über die Grundplatte (2) vorsteht;
längs des unteren Randes (6) der Gehäuses (2,3) ist eine elastomere Dichtung (5) vorgesehen, welche in entspanntem Zustand nach unten über den unteren Rand (6) des Gehäuses (2,3) vorsteht;
Mittel zum Befestigen des Fußteils (1) auf einem Teil (4) der Karosserie des Automobils, insbesondere auf seinem Dach;
die Mittel zum Befestigen des Fußteils (1) haben einen sich von der Unterseite des Fußteils (1) nach unten erstreckenden Fortsatz (7), welcher dazu bestimmt ist, von oben her durch ein Loch (8) in dem Teil (4) der Karosserie gesteckt zu werden, und eine am Fortsatz (7) angreifende Spanneinrichtung (10,11,12), welche mit der Unterseite des Fußteils (1) zusammenwirkend den Teil (4) der Karosserie zwischen der Unterseite des Fußteils (1) und der Spanneinrichtung (10,11,12) einklemmt;
der Fortsatz (16) hat eine Längsachse (14), welche exzentrisch in Bezug auf den unteren Rand (6) des Gehäuses (2,3) angeordnet ist, so daß der untere Rand (6) des Gehäuses (2,3) in Bezug auf diese Längsachse(14) einen nächstliegenden Scheitel (15) und einen ihm gegenüberliegenden fernliegenden Scheitel (16) hat;
zwischen dem Fortsatz (7) und dem nächstliegenden Scheitel (15) des unteren Randes (6) des Gehäuses (2,3) ist innerhalb des von der Dichtung (5) umgebenen Bereiches an der Unterseite der Grundplatte (2) ein über den unteren Rand (6) des Gehäuses (2,3) nach unten vorstehender Puffer (19) vorgesehen, dessen Werkstoff, Maße und Anordnung so gewählt sind, daß seine beim Festklemmen des Fußteils (1) an dem Teil (4) der Karosserie durch sein Stauchen erzeugte Gegenkraft zusammen mit der Gegenkraft, welche durch das Stauchen der Dichtung (5) in ihrem Abschnitt (5a) zwischen der Längsachse (14) des Fortsatzes (7) und dem nächstliegenden Scheitel (14) erzeugt wird, jener Gegenkraft das Gleichgewicht hält, welche durch das Stauchen der Dichtung (5) in ihrem Abschnitt (5b) zwischen der Längsachse (14) des Fortsatzes (16) und dem femliegenden Scheitel (16) erzeugt wird, so daß ein ungleichmäßiger Spalt zwischen dem Karosserieteil (4) und dem unteren Rand (6) des Gehäuses (2,3) vermieden wird.

2. Antenne nach Anspruch 1, **dadurch gekennzeichnet, daß** die Dichtung (5) einen über ihre Länge gleichbleibenden Querschnitt hat.

3. Antenne nach Anspruch 1 oder 2, **dadurch gekennzeichnet, daß** der Puffer (19) aus einem elastomeren Werkstoff besteht, dessen Elastizitätsmodul größer ist als der Elastizitätsmodul der Dichtung (5).

4. Antenne nach einem der vorstehenden Ansprüche, **dadurch gekennzeichnet, daß** der Puffer (19) an die Unterseite der Grundplatte (2) geklebt ist.

5. Antenne für Automobile, welche folgende Merkmale hat:
einen Fußteil (1);
wenigstens einen auf dem Fußteil (1) oder in dem Fußteil (1) angebrachten Strahler (9);
der Fußteil (1) hat ein Gehäuse (2,3) mit einer Grundplatte (2);
das Gehäuse (3) hat einen unteren Rand (6), welcher nach unten über die Grundplatte (2) vorsteht;
längs des unteren Randes (6) der Gehäuses (2,3) ist eine elastomere Dichtung (5) vorgesehen, welche in entspanntem Zustand nach unten hin über den unteren Rand (6) des Gehäuses (2,3) vorsteht;
Mittel zum Befestigen des Fußteils (1) auf einem Teil (4) der Karosserie des Automobils, insbesondere auf seinem Dach;
die Mittel zum Befestigen des Fußteils (1) haben einen sich von der Unterseite des Fußteils (1) nach unten erstreckenden Fortsatz (7), welcher dazu bestimmt ist, von oben her durch ein Loch (8) in dem Teil (4) der Karosserie gesteckt zu werden, und eine am Fortsatz (7) angreifende Spanneinrichtung (10,11,12), welche mit der Unterseite des Fußteils (1) zusammenwirkend den Teil (4) der Karosserie zwischen der Unterseite des Fußteils (1) und der Spanneinrichtung (10,11,12) einklemmt;
der Fortsatz (7) hat eine Längsachse (14), welche exzentrisch in Bezug auf den unteren Rand (6) des Gehäuses (2,3) angeordnet ist, so daß der untere Rand (6) des Gehäuses (2,3) in Bezug auf diese Längsachse(14) einen nächstliegenden Scheitel (15) und einen ihm gegenüberliegenden femliegenden Scheitel (16) hat;
zwischen dem Fortsatz (7) und dem nächstliegenden Scheitel (15) des unteren Randes (6) des Gehäuses (2,3) ist der Querschnitt der Dichtung (5) um soviel größer als zwischen dem Fortsatz (7) und dem femliegenden Scheitel (16), daß beim Festklemmen des Fußteils (1) an dem Teil (4) der Karosserie die Gegenkraft, welche durch das Stauchen der Dichtung (5) in ihrem Abschnitt (5a) zwischen der Längsachse (14) des Fortsatzes (7) und dem nächstliegenden Scheitel (15) erzeugt wird, jener Gegenkraft das Gleichgewicht hält, welche durch das Stauchen der Dichtung (5) in ihrem Abschnitt (5b) zwischen der Längsachse (14) des Fortsatzes (7) und dem fernliegenden Scheitel (16) erzeugt wird, so daß ein ungleichmäßiger Spalt zwischen dem Karosserieteil (4) und dem unteren Rand (6) des Gehäuses (3) vermieden wird.

6. Antenne nach einem der vorstehenden Ansprüche , **dadurch gekennzeichnet, daß** der Fußteil (1) durch Verschrauben von der Unterseite des Teils (4) der Karosserie her an diesem festgeklemmt wird.

## Claims

1. Antenna for automobiles having the following features:
a base (1);
at least one aerial (9) mounted on said base (1) or in said base (1);
the base (1) has a casing (2, 3) with a base plate (2);
the casing (2, 3) has a lower edge (6) that projects in downward direction beyond the base plate (2);
an elastomeric seal (5) is provided along the lower edge (6) of the casing (2, 3), which seal, in its released state, projects in downward direction beyond the lower edge (6) of the casing (2, 3);
means for mounting the base (1) on a part (4) of the vehicle body, especially on its roof;
the means for mounting the base (1) are provided with an extension (7) which projects from the underside of the base (1) in downward direction and which is intended for being inserted from above in a hole (8) in said part (4) of the vehicle body, and with clamping means (10, 11, 12) engaging the extension (7) which coact with the bottom of the base (1) to clamp said part (4) of the vehicle body between the underside of the base (1) and the clamping means (10, 11, 12);
the extension (7) has a longitudinal axis (14) arranged eccentrically relative to the lower edge (6) of the casing (2, 3) so that the lower edge (6) of the casing (2, 3) has a vertex (15) which is nearest to the longitudinal axis (14), and has an oppositely positioned vertex (16) which is remote from the longitudinal axis (14);
there is provided between the extension (7) and the nearest vertex (15) of the lower edge (6) of the casing (2, 3), within the area at the underside of the base (2) enclosed by the seal (5), a buffer (19) which projects in downward direction beyond the lower edge (6) of the casing (2, 3) and whose material, dimensions and arrangement are so selected to ensure that when the base (1) is clamped on the part (4) of the vehicle body the counterforce produced by its compression together with the counterforce produced by the compression of the seal (5) in its section (5a) between the longitudinal axis (14) of the projection (7) and the nearest vertex (14), balances out the counterforce produced by the compression of the seal (5) in its section (5b) between the longitudinal axis (14) of the extension (7) and the remote vertex (16), so that any non-uniformity of the gap between the body part (4) and the lower edge (6) of the casing (2, 3) is excluded.

2. The antenna as defined in Claim 1, **characterised in that** the seal (5) has a uniform cross-section over its full length.

3. The antenna as defined in Claim 1 or Claim 2, **characterised in that** the buffer (19) consists of an elastomeric material whose modulus of elasticity is higher than the modulus of elasticity of the seal (5).

4. The antenna as defined in any of the preceding claims, **characterised in that** the buffer (19) is bonded to the underside of the base (2).

5. Antenna for automobiles having the following features:
a base (1);
at least one aerial (9) mounted on said base (1) or in said base (1);
the base (1) has a casing (2, 3) with a base plate (2);
the casing (3) has a lower edge (6) that projects in downward direction beyond the base plate (2);
an elastomeric seal (5) is provided along the lower edge (6) of the casing (2, 3), which seal, in its released state, projects in downward direction beyond the lower edge (6) of the casing (2, 3);
means for mounting the base (1) on an part (4) of the vehicle body, especially on its roof;
the means for mounting the base (1) are provided with an extension (7) which projects from the underside of the base (1) in downward direction and which is intended for being inserted from above in a hole (8) in said part (4) of the vehicle body, and with clamping means (10, 11, 12) engaging the extension (7) which coact with the bottom of the base (1) to clamp said part (4) of the vehicle body between the underside of the base (1) and the clamping means (10, 11, 12);
the extension (7) has'a longitudinal axis (14) arranged eccentrically relative to the lower edge (6) of the casing (2, 3) so that the lower edge (6) of the casing (2, 3) has a vertex (15) which is nearest to the longitudinal axis (14) and has an oppositely positioned vertex (16) which is remote from the longitudinal axis (14);
the cross-section of the seal (5) between the extension (7) and the nearest vertex (15) of the lower edge (6) of the casing (2, 3) is greater than the cross-section between the extension (7) and the remote vertex (16) by an amount which ensures that when clamping the base (1) to the part (4) of the vehicle body the counterforce produced by the compression of the seal (5) in its section (5a) between the longitudinal axis (14) of the projection (7) and the nearest vertex (15), balances out the counterforce produced by the compression of the seal (5) in its section (5b) between the longitudinal axis (14) of the extension (7) and the remote vertex (16), so that any non-uniformity of the gap between the body part (4) and the lower edge (6) of the casing (2, 3) is excluded.

6. The antenna as defined in any of the preceding claims, **characterised in that** the base (1) is clamped on the vehicle body part (4) by screwing it down from below said part (4).

## Revendications

1. Antenne pour véhicules automobiles, qui possède les caractéristiques ci-après :
une partie de base (1) ;
au moins un émetteur (9) appliqué sur la partie de base (1) ou dans la partie de base (1) ;
la partie de base (1) possède un boîtier (2, 3) comprenant une embase (2) ;
le boîtier (2, 3) possède une arête inférieure (6) qui fait saillie vers le bas au-delà de l'embase (2) ;
le long de l'arête inférieure (6) du boîtier (2, 3) est prévue une garniture d'étanchéité élastomère qui fait saillie, à l'état détendu, vers le bas, au-delà de l'arête inférieure (6) du boîtier (2, 3) ;
des moyens pour la fixation de la partie de base (1) sur une partie (4) de la carrosserie du véhicule automobile, en particulier sur le toit de ce dernier ;
les moyens pour la fixation de la partie de base (1) possèdent une saillie (7) s'étendant vers le bas à partir du côté inférieur de la partie de base (1), ladite saillie étant destinée à venir s'enficher à partir du haut à travers un trou (8) dans la partie (4) de la carrosserie, et un dispositif de serrage (10, 11, 12) saisissant la saillie (7), dispositif qui, en coopérant avec le côté inférieur de la partie de base (1), serre la partie (4) de la carrosserie entre le côté inférieur de la partie de base (1) et le dispositif de serrage (10, 11, 12) ;
la saillie (7) possède un axe longitudinal (14) qui est disposé en position excentrique par rapport à l'arête inférieure (6) du boîtier (2, 3) de telle sorte que l'arête inférieure (6) du boîtier (2, 3) possède, par rapport à cet axe longitudinal (14), un sommet immédiatement adjacent (15) et un sommet éloigné (16) opposé au précédent ;
entre la saillie (7) et le sommet immédiatement adjacent (15) de l'arête inférieure (6) du boîtier (2, 3), on prévoit, à l'intérieur de la zone entourée par la garniture d'étanchéité (5), sur le côté inférieur de l'embase (2), un élément d'amortissement (19) faisant saillie vers le bas au-delà de l'arête inférieure (6) du boîtier (2, 3), dont le matériau, la dimension et l'agencement sont sélectionnés de telle sorte que sa force antagoniste générée par sa compression lors du serrage de la partie de base (1) sur la partie (4) de la carrosserie de manière conjointe avec la force antagoniste qui est générée lors de la compression de la garniture d'étanchéité (5) dans sa section (5a) s'étendant entre l'axe longitudinal (14) de la saillie (7) et le sommet immédiatement adjacent (15), reste en équilibre avec la force antagoniste qui est générée par la compression de la garniture d'étanchéité (5) dans sa section (5b) s'étendant entre l'axe longitudinal (14) de la saillie (7) et le sommet éloigné (16), si bien qu'on évite la formation d'un espace libre irrégulier entre la partie de carrosserie (4) et l'arête inférieure (6) du boîtier (2, 3).

2. Antenne selon la revendication 1, **caractérisée en ce que** la garniture d'étanchéité (5) possède une section transversale constante sur toute sa longueur.

3. Antenne selon la revendication 1 ou 2, **caractérisée en ce que** l'élément d'amortissement (19) est constitué d'un matériau élastomère dont le module d'élasticité est supérieur au module d'élasticité de la garniture d'étanchéité (5).

4. Antenne selon l'une quelconque des revendications précédentes, **caractérisée en ce que** l'élément d'amortissement (19) est collé sur le côté inférieur de l'embase (2).

5. Antenne pour véhicules automobiles, qui possède les caractéristiques ci-après :
une partie de base (1) ;
au moins un émetteur (9) appliqué sur la partie de base (1) ou dans la partie de base (1) ;
la partie de base (1) possède un boîtier (2, 3) comprenant une embase (2) ;
le boîtier (3) possède une arête inférieure (6) qui fait saillie vers le bas au-delà de l'embase (2) ;
le long de l'arête inférieure (6) du boîtier (2, 3) est prévue une garniture d'étanchéité élastomère qui fait saillie, à l'état détendu, vers le bas, au-delà de l'arête inférieure (6) du boîtier (2, 3) ;
des moyens pour la fixation de la partie de base (1) sur une partie (4) de la carrosserie du véhicule automobile, en particulier sur le toit de ce dernier ;
les moyens pour la fixation de la partie de base (1) possèdent une saillie (7) s'étendant vers le bas à partir du côté inférieur de la partie de base (1), ladite saillie étant destinée à venir s'enficher à partir du haut à travers un trou (8) dans la partie (4) de la carrosserie, et un dispositif de serrage (10, 11, 12) saisissant la saillie (7), dispositif qui, en coopérant avec le côté inférieur de la partie de base (1), serre la partie (4) de la carrosserie entre le côté inférieur de la partie de base (1) et le dispositif de serrage (10, 11, 12) ;
la saillie (7) possède un axe longitudinal (14) qui est disposé en position excentrique par rapport à l'arête inférieure (6) du boîtier (2, 3) de telle sorte que l'arête inférieure (6) du boîtier (2, 3) possède, par rapport à cet axe longitudinal (14), un sommet immédiatement adjacent (15) et un sommet éloigné (16) opposé au précédent ;
entre la saillie (7) et le sommet immédiatement adjacent (15) de l'arête inférieure (6) du boîtier (2, 3), la supériorité de la section transversale de la garniture d'étanchéité (5) par rapport à celle en vigueur entre la saillie (7) et le sommet éloigné (16) est telle que, lors du serrage de la partie de base (1) contre la partie (4) de la carrosserie, la force antagoniste qui est générée par la compression de la garniture d'étanchéité (5) dans sa section (5a) s'étendant entre l'axe longitudinal (14) de la saillie (7) et le sommet immédiatement adjacent (15), reste en équilibre avec la force antagoniste qui est générée par la compression de la garniture d'étanchéité (5) dans sa section (5b) s'étendant entre l'axe longitudinal (14) de la saillie (7) et le sommet éloigné (16), si bien qu'on évite la formation d'un espace libre irrégulier entre la partie de carrosserie (4) et l'arête inférieure (6) du boîtier (3).

6. Antenne selon l'une quelconque des revendications précédentes, **caractérisée en ce que** la partie de base (1) est serrée par vissage à partir du côté inférieur de la partie (4) de la carrosserie, contre cette dernière.
